# FASCICULE DE BREVET EUROPEEN

(11) **EP 0 295 688 B1**
(45) Date de publication et mention de la délivrance du brevet: **23.12.1992**
(21) Numéro de dépôt: 88109666.3
(22) Date de dépôt: 16.06.1988
(51) Int. Cl.: H01P 1/161

(54) **Tête hyperfréquence d'émission-réception duplexées à polarisations orthoganales**
Mikrowellenprimärsende- und Empfangsduplexer für orthogonalpolarisierte Wellen
Microwave primary emitting-receiving duplexer-unit for orthogonaly polarised waves

(30) Priorité: 18.06.1987 FR 8708520
(43) Date de publication de la demande: 21.12.1988
(73) Titulaire: ALCATEL TELSPACE, 92734 Nanterre Cédex (FR)
(72) Inventeur: Cruchon, Jean-Claude, F-95570 Bouffemont (FR); Fontaine, Franck, F-94130 Nogent sur Marne (FR); Brugidou, Michel, F-78110 Le Vesinet (FR)
(74) Mandataire: Weinmiller, Jürgen

(56) Documents cités:
- EP-A- 0 110 324
- DE-A- 3 111 106
- FR-A- 2 591 406
- US-A- 2 897 457

## Description

L'invention concerne une tête hyperfréquence d'émission-réception duplexées à polarisations orthogonales.

L'utilisation des duplexeurs est actuellement généralisée dans tous les systèmes de liaison par voie hertzienne. Dans leur grande majorité, ils utilisent des accès en guide d'onde sur les deux polarités, ou en coaxial sur des cornets rectangulaires ou carrés. Ils sont généralement basés sur le principe qu'un guide d'onde surdimensionné peut propager deux ondes (cas du guide TE 11 circulaire ou carré) à polarisations orthogonales.

La séparation des champs électromagnétiques est obtenue par un effet de filtrage de mode (par exemple à l'aide d'une plaque de découplage qui porte sous la coupure un des types de propagations) et de combinaison des longueurs de guide.

En principe, un duplexeur de bonne qualité assure un découplage de 40 à 50 dB entre les accès et nécessite d'être réalisé en guide d'onde sur tous ses accès, ce qui préserve la distribution des champs électromagnétiques. Ce principe est toujours retenu pour sa plus grande fidélité de reproduction et sa meilleure symétrie.

Dans la compétition internationale actuelle, les systèmes de transmission de données font appel aux retransmissions par satellite qui fonctionnent en liaison avec de mini-stations terriennes économiques. Les retransmissions TV par ce système semblent promises à un grand essor.

L'évolution des techniques, par example de :
- réalisation de circuits monolitiques en silicium (Si) ou en arséniure de gallium (As Ga) ;
- cablage automatique de circuits en technologie de report de composants en surface (type CMS) ;
- conception de circuits assistée par ordinateur

permet des réalisations bon marché, à grande échelle, de circuits HPA (High power amplifier), LNA (Low noise amplifier) ou LNC (low noise converter) à semi-conducteurs fiables.

La compétition est, dans ce cas, reportée sur l'environnement mécanique et fait appel aux boîtiers moulés ainsi qu'aux technologies hydrides ou composites.

Un brevet d'invention français publié sous le numéro 2 502 405 décrit un système de réception de signaux hyperfréquences à polarisations orthogonales linéaires comprenant essentiellement, à la suite d'un réflecteur parabolique, un cornet de réception, un filtre passe-bande, un séparateur de modes et un boîtier contenant des circuits électroniques d'amplification et de conversion de fréquence. Le cornet et le filtre sont réalisés en guide d'onde et sont, avec le séparateur de modes et le boîtier, portés par un même support constitué de deux demi-coquilles symétriques par rapport à leur plan longitudinal d'assemblage et pouvant être fabriquées par un procédé industriel courant tel que, notamment, moulage ou injection de métal ou de matière plastique ultérieurement métallisée.

Mais dans un tel système, la liaison entre la partie en guide d'onde et les circuits électroniques est assurée par la subdivision du séparateur en deux guides d'ondes de sections droites rectangulaires orthogonales ; ces deux guides étant couplés respectivement à deux plaquettes de support de ces circuits.

Une telle réalisation ne permet pas une intégration poussée, du fait de l'existence de problèmes de déformation des champs par couplage entre les signaux hyperfréquences à polarisations orthogonales.

L'invention a pour objet de pallier à ces inconvénients.

L'invention propose à cet effet une tête hyperfréquence d'émission-réception duplexée à polarisations orhogonales, comprenant un boîtier allongé muni à une extrémité d'un alésage longitudinal formant un premier guide d'onde, et d'un alésage transversal formant un second guide d'onde débouchant, en sa première extrémité, dans le premier guide, une antenne de réception qui plonge dans le premier guide en un endroit situé entre l'extrémité interne de ce premier guide et l'endroit où débouche le second guide, et une seconde antenne qui plonge dans le second guide en sa seconde extrémité, caractérisée en ce que cette seconde antenne est une antenne d'émission, chacune de ces antennes étant reliée respectivement à un accès coaxial, en ce qu'une plaque métallique est disposée longitudinalement dans le premier guide entre deux plans transversaux contenant les deux antennes, en ce que le boîtier, de forme cylindrique ou semi-cylindrique, est formé d'ailettes concentriques, servant de radiateur, usinées à une première extrémité du boîtier pour former trois méplats, les deux premiers étant disposés parallèlement à la plaque métallique de part et d'autre du boîtier et le troisième leur étant perpendiculaire, en ce que ces trois méplats sont creusés, chacun, d'une cavité oblongue destinée à contenir un circuit, la troisième cavité étant reliée aux deux autres par au moins un orifice destiné à contenir des fils de liaisons entre les différents circuits, ces trois cavités communiquant respectivement avec la première extrémité du boitier grâce à trois orifices, et en ce que la première et la seconde cavités sont disposées de part et d'autre de l'alésage longitudinal, communiquant avec celui-ci par l'intermédiaire respectivement d'un premier alésage transversal de forme cylindrique et d'un second alésage transversal qui forme le second guide.

Avantageusement une telle tête permet une intégration composite guide-coaxial. En mélangeant ces deux techniques on obtient une grande simplification de réalisation.

Une telle tête présente de nombreuses caractéristiques mécaniques avantageuses :
- boîtier unique moulable sous pression ;
- accessibilité aux fonctions d'amplification et d'alimentation par les cavités ;
- faible encombrement (utilisation au foyer d'une antenne).

Elle présente, également de nombreuses caractéristiques électriques avantageuses :
- découplage émission/réception supérieur à 45 dB ;
- sur les circuits LNA (low noise amplifier) et LNC (low noise converter), une température de bruit d'entrée inférieure à 150 ° K avec les nouveaux transistors HEMT (High electron mobility transistor) et trois étages d'emplifica- tion ;
- sur le HPA (High power amplifier) une puissance effective de 1 et 2 watt.

Elle présente, enfin, des caractéristiques thermiques avantageuses :
- évacuation des calories dissipées par convexion naturelle sur le corps à ailettes et par conduction sur le support d'excitation ou "bracon" porteur.

Les caractéristiques et avantages de l'invention ressortiront d'ailleurs de la description qui va suivre, à titre d'exemple non limitatif, en référence aux figures annexées sur lesquelles :
- les figures 1, 2, 3, 4 et 5 montrent respectivement
   . une vue de face ;
   . une de vue de profil selon la flèche Il de la figure 1 ;
   . une vue en coupe selon III-III de la figure 1 ;
   . une vue de dessus ;
   . une vue de dessous,

   du boîtier de la tête hyperfréquence de l'invention.
- la figure 6 est une vue en coupe de la tête hyperfréquence de l'invention selon un plan vertical VI-VI de la figure 7 ;
- la figure 7 est une vue en coupe transversale de la tête hyperfréquence de l'invention selon VII-VII de la figure 6.

La tête hyperfréquence selon l'invention comprend un boîtier illustré aux figures 1 à 5.

Ce boîtier 10 de forme cylindrique ou semi-cylindrique est formé d'ailettes 11 concentriques, servant de radiateur, qui ont été usinées à une première extrémité 12 du boîtier 10 pour former trois méplats, les deux premiers 13, 14 au dessus et en dessous étant parallèles et le troisième 15 leur étant perpendiculaire.

Ces trois méplats 13, 14, 15 sont creusés respectivement chacun d'une cavité oblongue 16, 17, 18.

Ces trois méplats comportent chacun des trous 19 permettant la fixation sur chacun d'eux d'un couvercle plan.

Les trois cavités 16, 17, 18 comportent elles aussi des trous 20 permettant la fixation dans chacune d'elles d'un circuit.

La troisième cavité 18 est reliée aux deux autres par une succession d'orifices 21 parallèles, destinés à contenir des fils de liaisons entre les différents circuits.

Ces trois cavités 16, 17, 18 communiquent respectivement avec la première extrémité 12 du boîtier 10 grâce à trois orifices 22, 23 et 24.

Un alésage cylindrique longitudinal 25 est usiné dans ce boîtier pour déboucher à la seconde extrémité 26 de celui-ci de manière à former un premier guide en mode TE 11.

La première (16) et la seconde (17) cavité disposées de part et d'autre de cet alésage 25 communiquent avec celui-ci par l'intermédiaire respectivement d'un premier alésage transversal 27 de forme cylindrique et d'un second alésage 28 transversal de forme rectangulaire, partiellement refermé du côté du premier alésage longitudinal par un iris 29, de manière à former un guide rectangulaire en mode TE 10 à compensation par iris.

Une plaque de polarisation 31 coupe la première cavité dans un plan médian dans le sens longitudinal et elle est située entre le premier (27) et le second (28) alésage transversal. Cette plaque permet de court-circuiter celui des champs électriques qui lui est parallèle.

La tête selon l'invention est représentée aux figures 6 et 7, une fois montée.

Les trois cavités 16, 17 et 18 sont respectivement fermées, pour former des enceintes de blindage électro-magnétiques, par trois couvercles plans 35, 36 et 37 qui reposent sur les trois méplats 13, 14 et 15.

Dans chacune de ces cavités sont disposés respectivement :
- un circuit de réception 38 dans la première cavité 16 ;
- un circuit d'émission 39 dans la seconde cavité 17 ;
- un circuit d'alimentation 40 des deux autres circuits 37 et 38 dans la troisième cavité 18.

Chacun de ces trois circuits est relié à une fiche fixée dans l'un des orifices 22, 23 et 24, les deux premières étant des fiches coaxiales 41 et 42, la troisième n'apparaissant pas sur les figures.

Le circuit de réception 38, par exemple de type LNC ("Low noise converter"), est un circuit d'amplification du signal réception comprenant une antenne 44 qui traverse le premier alésage transversal 27 de manière à être disposée, quant à sa partie réception proprement dite, dans l'alésage longitunal 25.

Le circuit d'émission 39, par exemple de type HPA ("high power amplifier"), est un circuit d'am- plication du signal émission comprenant une antenne 45 positionnée dans le deuxième alésage transversal 28. Ce circuit forme un obturateur dudit alésage transversal 28.

Le troisième circuit 40 permet de polariser en courant les composants des deux autres circuits 38 et 39, notamment leurs transistors, par l'intermédiaire de fils qui passent par les orifices 21.

Sur la deuxième extrémité de ce boîtier 10 peut être montée un cornet d'excitation situé dans le prolongement de l'alésage longitudinal 25 de manière à compléter la tête hyperfréquence de l'invention, un tel cornet bien connu de l'homme de l'art n'étant pas représenté sur les figures.

Sur la face de chacun des circuits 38, 39, 40 située du côté du boîtier peut être disposée une semelle métallique servant de plan de masse.

La tête hyperfréquence selon l'invention consiste donc en un système composite intégré d'émission et de réception à polarisations orthogonales ayant notamment les caractéristiques suivantes :
- une source dupléxée présentant un grand découplage (supérieur à 50 dB) par sa disposition composite (antenne coaxiale dans un guide cylindrique 25 en mode TE 11 et guide rectangulaire 28 à compensation par iris 29 en mode TE 10) ;
- un circuit 38 d'amplification réception se montant directement dans le corps de duplexeur en fonderie ; ce circuit 38 d'amplification réception étant muni d'une antenne 44 qui accède directement au guide cylindrique 25 ;
- un circuit 39 d'amplification émission se montant directement dans le corps du duplexeur en fonderie ; ce circuit 39 d'amplification émission, étant muni d'une antenne 45, formant l'obturateur du guide émission 28 et la transition guide-coaxial.

L'ensemble de la tête constitue un bloc étanche qui forme un radiateur calorifique monté à l'air libre ou en salle, au foyer d'une antenne parabolique ou off-set par l'intermédiaire d'une source circulaire bipolaire corrugée ou à pièges.

L'invention concerne la disposition composite du duplexeur associée aux circuits d'amplication émission et réception, tout en servant de radiateur à l'énergie consommée sans pertes de liaison sur l'émission et une très faible température de bruit à la réception.

Dans un exemple de réalisation la tête selon l'invention a les caractéristiques suivantes :
Dimensions physiques :
   - longueur : 130 mm
   - diamètre extérieur : 72 mm
   - première cavité
      . diamètre : 17,8 mm
      . profondeur: 91 mm
   - ouverture rectangulaire
      . section transversale : 19 x 9,5 mm2
      . profondeur : 22 mm
^{*} matériaux employés :
   - le boîtier 10 peut être usiné classiquement dans un métal, par exemple un alliage léger, ou moulé sous pression puis métallisé, par exemple un époxy métallisé ;
   - les circuits peuvent être réalisés par exemple en duroïd ou en verre téflon de 0,254 mm d'épaisseur disposés sur une semelle métallique rigide d'épaisseur supérieure à 2 mm.
^{*} Performances :
   Elles sont réalisées, par exemple, dans les bandes de fréquence
      - réception : 10,95 - 12,75 GHz
      - émission : 14-14,5 GHz

Il est bien entendu que la présente invention n'a été décrite et représentée qu'à titre d'exemple préférentiel et que l'on pourra remplacer ses éléments constitutifs par des éléménts équivalents sans, pour autant, sortir du cadre de l'invention.

Ainsi l'iris 29 qui permet l'adaptation entre le premier guide 25 et le second guide 28 peut être remplacé par un poteau.

Ainsi l'alésage longitudinal peut être carré ou rectangulaire : Il propage, dans ce cas aussi, un mode TE 11.

Ainsi le second guide 28 peut être carré ou rectangulaire : il propage alors un mode TE 10, mais il peut être aussi circulaire : il propage alors un mode TE 11.

## Revendications

1. Tête hyperfréquence d'émission-réception duplexée à polarisations orhogonales, comprenant un boîtier allongé (10) muni à une extrémité (26) d'un alésage longitudinal (25) formant un premier guide d'onde, et d'un alésage transversal (28) formant un second guide d'onde débouchant, en sa première extrémité, dans le premier guide, une antenne de réception (44) qui plonge dans le premier guide en un endroit situé entre l'extrémité interne de ce premier guide et l'endroit où débouche le second guide (28), et une seconde antenne (45) qui plonge dans le second guide (28) en sa seconde extrémité, caractérisée en ce que cette seconde antenne (45) est une antenne d'émission, chacune de ces antennes étant reliée respectivement à un accès coaxial (41, 42), en ce qu'une plaque métallique (31) est disposée longitudinalement dans le premier guide entre deux plans transversaux contenant les deux antennes (44, 45), en ce que le boîtier, de forme cylindrique ou semi-cylindrique, est formé d'ailettes (11) concentriques, servant de radiateur, usinées à une première extrémité (12) du boîtier (10) pour former trois méplats, les deux premiers (13, 14) étant disposés parallèlement à la plaque métallique (31) de part et d'autre du boîtier et le troisième (15) leur étant perpendiculaire, en ce que ces trois méplats (13, 14, 15) sont creusés, chacun, d'une cavité oblongue (16, 17, 18) destinée à contenir un circuit, la troisième cavité (18) étant reliée aux deux autres par au moins un orifice (21) destiné à contenir des fils de liaisons entre les différents circuits, ces trois cavités (16, 17, 18) communiquant respectivement avec la première extrémité (12) du boîtier (10) grâce à trois orifices (22, 23 et 24), et en ce que la première (16) et la seconde (17) cavités sont disposées de part et d'autre de l'alésage longitudinal (25), communiquant avec celui-ci par l'intermédiaire respectivement d'un premier alésage transversal (27) de forme cylindrique et d'un second alésage (28) transversal qui forme le second guide.

2. Tête hyperfréquence selon la revendication 1, caractérisé en ce que chaque cavité (16, 17, 18) est fermée par un couvercle plan (35, 36, 37).

3. Tête hyperfréquence selon l'une quelconque des revendications précédentes, caractérisée en ce l'alésage longitudinal (25) formant un premier guide d'onde est cylindrique de manière à propager le mode TE 11.

4. Tête hyperfréquence selon l'une quelconque des revendications précédentes, caractérisée en ce que le deuxième guide (28) est un guide rectangulaire compensé par iris (29).

5. Tête selon l'une quelconque des revendications 1 et 2, caractérisée en ce qu'elle comprend :
- un circuit de réception (38) situé dans la première cavité (16) ;
- un circuit d'émission (39) situé dans la seconde cavité (17) ;
- un circuit d'alimentation (40) des deux autres circuits (37 et 38) situé dans la troisième cavité (18) ;
Chacun de ces trois circuits étant relié à une fiche, les deux premières étant des fiches coaxiales (41 et 42).

6. Tête hyperfréquence selon l'une quelconque des revendications précédentes, caractérisée en ce que le boîtier est réalisé en métal usiné.

7. Tête hyperfréquence selon l'une quelconque des revendications 1 à 5, caractérisée en ce que le boîtier est réalisé en matière moulée sur laquelle a été réalisée un dépôt métallique.

## Claims

1. An orthogonal polarization duplex send-receive microwave head comprising an elongate housing (10) provided at one end (26) with a longitudinal bore (25) forming a first waveguide and with a transverse bore (28) forming a second waveguide opening out at its first end into the first waveguide, a receive antenna (44) which extends into said first waveguide at a location situated between the inside end of said first waveguide and the location at which said second waveguide (28) opens out therein, and a second antenna (45), which extends into the second waveguide (28) at its second end, characterized in that said second antenna (45) is a transmit antenna (45), each of said antennas being connected to respective coaxial accesses (41, 42); that a metal plate (31) is disposed longitudinally in the first waveguide between two transverse planes containing the two antennas (44, 45); that the housing having a cylindrical or semi-cylindrical shape is formed with concentric fins (11) serving as a radiator and machined at a first end (12) of the housing (10) to form three flats, the first two flats (13, 14) being disposed parallelly to the metal plate (31) on either side of the housing and the third flat (15) being perpendicular thereto; that said three flats (13, 14, 15) are provided each with an oblong cavity (16, 17, 18) for receiving a circuit, the third cavity (18) being connected to the other two ones via at least one orifice (21) containing link wires between the various circuits, said three cavities (16, 17, 18) respectively communicating with the first end (12) of the housing (10) via three orifices (22, 23, 24); and that the first and second cavities (16, 17) are disposed on either side of the longitudinal bore (25) and communicate therewith respectively via a first transverse bore (27) which is cylindrical in shape and via a second transverse bore constituting the second waveguide (28).

2. A microwave head according to claim 1, characterized in that each cavity (16, 17, 18) is closed by a respective plane cover (35, 36, 37).

3. A microwave head according to any one of the preceding claims, characterized in that the longitudinal bore (25) forming the first waveguide is cylindrical so as to propagate in TE 11 mode.

4. A microwave head according to any one of the preceding claims, characterized in that the second waveguide (28) is a rectangular waveguide compensated by an iris (29).

5. A microwave head according to claim 1 or 2, characterized in that it includes:
- a receive circuit (38) situated in the first cavity (16);
- a transmit circuit (39) situated in the second cavity (17); and
- a power supply circuit (40) for the other two circuits (38 and 39) situated in the third cavity (18); each of said three circuits being connected to a connector, with the first and second connectors being coaxial connectors (41, 42).

6. A microwave head according to any one of the preceding claims, characterized in that the housing is made of machined metal.

7. A microwave head according to any one of claims 1 to 5, characterized in that the housing is made of molded material having a metal deposit formed thereon.

## Patentansprüche

1. Duplexierter Sende-Empfangs-Mikrowellenkopf mit orthogonalen Polarisationen, mit einem länglichen Gehäuse (10), das an einem Ende (26) mit einer Längsbohrung (25), die einen ersten Wellenleiter bildet, und mit einer Querbohrung (28) versehen ist, die einen zweiten Wellenleiter bildet, der mit seinem ersten Ende in den ersten Wellenleiter mündet, mit einer Empfangsantenne (44), die in den ersten Wellenleiter an einer Stelle eintaucht, die zwischen dem inneren Ende des ersten Wellenleiters und der Stelle liegt, an der der zweite Wellenleiter (28) mündet, und mit einer zweiten Antenne (45), die in den zweiten Wellenleiter (28) an seinem zweiten Ende eintaucht, dadurch gekennzeichnet, daß die zweite Antenne (45) eine Sendeantenne ist, wobei jede dieser Antennen mit einem koaxialen Anschluß (41, 42) verbunden ist, daß eine Metallplatte (31) in Längsrichtung im ersten Wellenleiter zwischen zwei Querebenen angeordnet ist, welche die beiden Antennen (44, 45) enthalten, daß das Gehäuse zylindrischer oder halbzylindrischer Form aus konzentrischen Rippen (11) besteht, die als Strahler dienen und an ein erstes Ende (12) des Gehäuses (10) unter Bildung von drei Abflachungen angearbeitet sind, von denen die ersten beiden (13, 14) parallel zur Metallplatte (31) auf beiden Seiten des Gehäuses angeordnet sind und die dritte (15) senkrecht dazu verläuft, daß die drei Abflachungen (13, 14, 15) jeweils eine längliche Vertiefung (16, 17, 18) besitzen, die zur Aufnahme einer Schaltung bestimmt sind, wobei die dritte Vertiefung (18) mit den beiden anderen durch mindestens eine Öffnung (21) verbunden ist, welche die Verbindungsleitungen zwischen den verschiedenen Schaltungen aufnimmt, wobei die drei Vertiefungen (16, 17, 18) je mit dem ersten Ende (12) des Gehäuses (10) durch eine von drei Öffnungen (22, 23, 24) in Verbindung stehen, und daß die erste (16) und die zweite Vertiefung (17) zu beiden Seiten der Längsbohrung (25) angeordnet sind und mit dieser durch eine erste Querbohrung (27) zylindrischer Form bzw. eine zweite Querbohrung (28) in Verbindung stehen, welche den zweiten Wellenleiter (28) bildet.

2. Mikrowellenkopf nach Anspruch 1, dadurch gekennzeichnet, daß jede Vertiefung (16, 17, 18) durch einen flachen Deckel (35, 36, 37) verschlossen ist.

3. Mikrowellenkopf nach einem beliebigen der vorhergehenden Ansprüche, dadurch gekennzeichnet, daß die einen ersten Wellenleiter bildende Längsbohrung (25) zylindrisch ausgebildet ist, so daß sie den Mode TE 11 überträgt.

4. Mikrowellenkopf nach einem beliebigen vorhergehenden Anspruch, dadurch gekennzeichnet, daß der zweite Wellenleiter (28) ein rechteckiger, durch eine Iris (29) kompensierter Wellenleiter ist.

5. Mikrowellenkopf nach Anspruch 1 oder 2, dadurch gekennzeichnet, daß er aufweist:
- einen Empfangskreis (38), der in der ersten Vertiefung (16) angeordnet ist,
- einen Sendekreis (39), der in der zweiten Vertiefung (17) angeordnet ist,
- einen Speisekreis (40) für die beiden anderen Kreise (37 und 38), der in der dritten Vertiefung (18) angeordnet ist,
wobei jeder der drei Kreise mit einem Stecker verbunden ist und die beiden ersten Stecker Koaxialstecker (41 und 42) sind.

6. Mikrowellenkopf nach einem beliebigen der vorhergehenden Ansprüche, dadurch gekennzeichnet, daß das Gehäuse aus maschinell bearbeitetem Metall besteht.

7. Mikrowellenkopf nach einem beliebigen der Ansprüche 1 bis 5, dadurch gekennzeichnet, daß das Gehäuse ein Spritzgußteil ist, auf dem ein metallischer Belag aufgebracht ist.
